# EUROPÄISCHE PATENTSCHRIFT

(11) **EP 0 511 253 B1**
(45) Veröffentlichungstag und Bekanntmachung des Hinweises auf die Patenterteilung: **22.02.1995**
(21) Anmeldenummer: 91902214.5
(22) Anmeldetag: 12.01.1991
(51) Int. Cl.: C11D 1/83, C11D 3/20, C11D 10/04

(54) **DEMULGIERENDE REINIGUNGSMITTEL UND DEREN VERWENDUNG**
ANTI-FROTH CLEANING AGENTS AND USE THEREOF
PRODUITS DE NETTOYAGE DESEMULSIFIANTS ET APPLICATION

(30) Priorität: 20.01.1990 DE 4001595
(43) Veröffentlichungstag der Anmeldung: 04.11.1992
(73) Patentinhaber: Henkel Kommanditgesellschaft auf Aktien, 40191 Düsseldorf (DE)
(72) Erfinder: GEKE, Jürgen, Dr., D-4000 Düsseldorf (DE); ZETZSCHE, Friedbert, D-4000 Düsseldorf (DE)
(86) Internationale Anmeldenummer: EP9100039
(87) Internationale Veröffentlichungsnummer: WO9110718

(56) Entgegenhaltungen:
- EP-A- 0 213 554
- EP-A- 0 292 910
- EP-A- 0 335 471
- FR-A- 1 537 265

## Beschreibung

Die vorliegende Erfindung betrifft demulgierende, pulverförmige oder flüssige Reinigungsmittel, mit denen lackierte und nicht lackierte Oberflächen von Fahrzeugen, Motoren, Fußböden in Werkstätten oder anderen Arbeitsflächen gereinigt und entfettet werden können, wobei die hierbei entfernten Verunreinigungen demulgiert werden. Die Erfindung betrifft weiterhin die Verwendung dieser Reinigungsmittel.

Die US-A-3,663,445 beschreibt flüssige lagerstabile Konzentrate sowie reinigende und entfettende Zubereitungen, insbesondere für metallische Oberflächen, welche aus besagten Konzentraten durch Verdünnen mit Wasser erhalten werden, welche aus 6 bis 45 Gew.-% eines nichtionischen Tensids, beispielsweise eines Fettalkoholethoxylats, 4 bis 33 Gew.-% eines Ethanolaminsalzes einer Fettsäure, 2 bis 90 Gew.-% eines Ethanolamins und 0 bis 50 Gew.-% Wasser bestehen.

Die AT-A-308,936 betrifft flüssige lagerbeständige Konzentrate und aus diesen durch Verdünnen mit Wasser herstellbare Reinigungs- und Entfettungsmittel, die aus mindestens 5 Gew.-% eines nichtionischen Tensids, beispielsweise eines Fettalkoholethoxylats, mindestens 3 Gew.-% einer gesättigten oder ungesättigten Fettsäure mit 8 bis 22 Kohlenstoffatomen im Molekül, mindestens 4,5 Gew.-% eines oder mehrerer Alkanolamine sowie üblichen Zusatzstoffen, wie Komplexierungsmitteln, und Wasser bestehen.

Die GB-A-1,321,513 betrifft ein Reinigungsverfahren für metallische Oberflächen mit zwei zeitlich nacheinander anzuwendenden Reinigungsbädern, dem Vorreinigungsbad und dem Entfettungsbad. Das Vorreinigungsbad besteht aus wenigstens 5 Gew.-% eines 3 bis 5 Mol Ethylenoxid enthaltenden nichtionischen Tensids, mindestens 3 Gew.-% einer Fettsäure und/oder einer Alkylpolyethylenoxidcarbonsäure, mindestens 1,5 Gew.-% eines Alkanolamins und/oder Oxazins und als Rest Wasser. Das Entfettungsbad besteht aus einer anorganischen oder organischen alkalischen Substanz, beispielsweise Kaliumhydroxid, Kaliumcarbonat, Kaliumorthophosphat, Kaliumpyrophosphat, Kaliumborat, Alkanolamin, vorzugsweise Mono-, Di- oder Triethanolamin, Morpholin, und einem Komplexierungsmittel, einem wenig schäumenden Tensid, beispielsweise einem Kondensationsprodukt von Fettsäuren mit 3 bis 5 Mol Ethylenoxid, sowie sonstigen Zusatzstoffen und als Rest Wasser.

Die AT-A-299,421 betrifft eine wäßrige flüssige Zusammensetzung für das mechanische Geschirrspülen, welche 2 bis 6 Gew.-% eines nichtionischen Tensids, 15 bis 25 Gew.-% eines organischen Sequestriermittels, 7 bis 15 Gew.-% einer hydrotropen Substanz, 3 bis 15 Gew.-% eines Ethanolamins und 0,1 bis 0,6 % eines Korrosionsinhibitors enthält.

Die DE-A-25 05 252 betrifft ein Verfahren zum industriellen Reinigen und Entfetten von Gegenständen, insbesondere von Metallen, durch Behandeln der Gegenstände mit einer lösungsmittelfreien, wäßrigen Lösung, welche ein organisches Sequestriermittel und eine hydrotrope Substanz enthält, das dadurch gekennzeichnet ist, daß eine wäßrige Lösung verwendet wird, welche 0,1 bis 20 Gew.-% eines organischen, hydrotropen Elektrolyten in Form von Benzolsulfonaten, niederen Alkylbenzolsulfonaten, Di-(niedrig-Alkyl)-benzolsulfonaten oder Mischungen hiervon und von 0,1 bis 25 Gew.-% eines organischen Sequestriermittels in Form von Aminopolycarbonsäuren oder Aminopolyphosphonsäuren beziehungsweise deren Salzen oder Mischungen hiervon enthält, wobei das Gewichtsverhältnis des Elektrolyten zum Sequestriermittel von 2 : 1 bis 1 : 3 und der pH-Wert der Lösung von 9 bis 13 betragen.

Die US-A-4,321,166 betrifft flüssige Reiniger, die 20 bis 70 Gew.-% eines Tensids, beispielsweise eines Fettalkoholethoxylats, 0,85 bis 2 Gew.-% eines Korrosionsinhibitorsystems, welches im wesentlichen aus einer Mischung einer oligomeren olefinischen Fettsäure und einem aromatischen Triazol besteht, sowie 1 bis 75 Gew.-% Wasser, enthalten.

Die DE-A-35 30 623 betrifft demulgierende Reinigungsmittel mit Flächenfeuchthalteeffekt, enthaltend Builder/Komplexbildner in einer Menge von 0,5 bis 10 Gew.-%, ein oder mehrere Alkanolamin(e) in einer Menge von 20 bis 60 Gew.-%, ein oder mehrere nichtionische(s) Tensid(e) in einer Menge von 1 bis 15 Gew.-% sowie als Rest Wasser. Diese Reinigungsmittel und entsprechende Reinigungsmittelzubereitungen eignen sich zur Reinigung und Entfettung lackierter und unlackierter Fahrzeugoberflächen, Motoren, Fußböden und Wände von Werkstätten etc. bereits bei Raumtemperatur unter Demulgierung der entfernten öligen bzw. fetthaltigen Verunreinigungen.

Die demulgierende Wirkung dieser aus dem Stand der Technik bekannten Reinigungsmittel ist jedoch im Hinblick auf die heutigen Anforderungen nicht zufriedenstellend. Dies bedeutet, daß die hiermit erzielte Demulgierung der entfernten, ölhaltigen Verunreinigungen beziehungsweise die daraus resultierende, anschließende Ölabscheidung nicht ausreicht, um die Restölwerte im Abwasser auf die heutzutage geforderten, niedrigen Werte abzusenken.

Ferner werden in der EP-A-0 335 471 flüssige Reinigungsmittel-Formulierungen beschrieben, welche aus einer flüssigen Basiskomponente und einer festen Abrasiv-Komponente bestehen. Die flüssige Basiskomponente enthält ein anionisches Tensid, ein nichtionisches Tensid, ein nicht-polares, wasserunlösliches Lösungsmittel, Buildersubstanzen, Wasser sowie gegebenenfalls Parfüm- und Farbstoffe. Als Abrasiv-Komponente kommen verschieden anorganische oder organische Stoffe bestimmter Härte und Teilchengröße in Frage.

Die EP-A-0 292 910 betrifft gleichfalls flüssige, wäßrige Reinigungs-Formulierungen für harte Oberflächen, die eine feste Abrasiv-Komponente enthalten. Derartige Reiniger bestehen aus einer Fettsäure oder einer Fettsäureseife, einem weiteren anionischen Tensid, einem nichtionischen Tensid, Buildersubstanzen, Wasser und organischen Polymeren bestimmter Härte und Teilchengröße als Abrasiv-Komponente. Vorzugsweise enthalten diese Reinger ein Kohlenwasserstoff-Lösungsmittel.

In der FR-A-1 537 265 werden sogenannte Kaltreiniger für die Reinigung fester Oberflächen beschrieben. Diese Kaltreiniger bestehen aus Lösungen nichtionischer Tenside und aliphatischer geradkettiger oder verzweigter oder cycloaliphatischer C₄₋₁₀-Monocarbonsäuren oder deren Alkali- oder Aminsalzen in wasserunlöslichen Lösungsmitteln. Als Monocarbonsäure kommt bevorzugt die α-Ethylhexansäure in Betracht; geeignete organische Lösungsmittel sind Kohlenwasserstoffe oder Chlorkohlenwasserstoffe.

Demgegenüber ist es die Aufgabe der vorliegenden Erfindung, solche demulgierenden Reinigungsmittel für die Reinigung von mit Öl verunreinigten harten Oberflächen bereitzustellen, die eine bessere demulgierende Wirksamkeit und ferner eine bessere Reinigungswirkung als die bekannten Reinigungsmittel des Standes der Technik aufweisen. Darüber hinaus sollte die Demulgierwirkung der Reinigungsmittel eine verbesserte Ölabscheidung und somit geringere Restölwerte im Abwasser bedingen.

Überraschenderweise wurde gefunden, daß eine spezielle Kombination von Alkyl-ethoxylaten, Monocarbonsäuren und anionischen Tensiden, die noch Buildersubstanzen enthält, die gestellten Anforderungen erfüllt.

Die, Erfindung betrifft somit demulgierende, pulverförmige oder flüssige Reinigungsmittel auf Basis von nichtionischen Tensiden, anionischen Tensiden und Buildersubstanzen und frei von wasserunlöslichen organischen Lösungsmitteln, dadurch gekennzeichnet, daß sie eine Kombination der folgenden Bestandteile enthalten:
a) mindestens ein Alkyl-ethoxylat der allgemeinen Formel (I):

   R¹-O-(CH₂CH₂O)ₙ-H (I)

   worin R¹ einen linearen Alkylrest mit 8 C-Atomen und n eine Zahl im Bereich von 4 bis 6 bedeuten,
b) mindestens eine Monocarbonsäure oder deren wasserlösliche Salze der allgemeinen Formel (II):

   R²-COOH (II)

   worin R² einen verzweigten Alkylrest mit 8 bis 9 C-Atomen bedeutet,
c) mindestens ein anionisches Tensid, ausgewählt aus der Gruppe der
   c1) Alkylsulfate der allgemeinen Formel (III):

      R³-O-SO₃Me (III)
   c2) Alkyl-polyglykolether-sulfate der allgemeinen Formel (IV):

      R⁴-O-(CH₂CH₂O)ₘ-SO₃Me (IV)
   c3) Alkylarylsulfonate der allgemeinen Formel (V):

      R⁵-SO₃-Me (V)

      worin R³ und R⁴ unabhängig voneinander jeweils lineare oder verzweigte Alkylreste mit 10 bis 18 C-Atomen, m eine Zahl im Bereich von 1 bis 6, R⁵ Alkylbenzolreste mit 7 bis 9 C-Atomen und Me jeweils ein Alkalimetallatom bedeuten,
wobei der Gehalt der Reinigungsmittel an den vorstehenden Komponenten a, b und c insgesamt 2,5 bis 12,5 Gew.-% beträgt und das Gewichtsverhältnis von a zu b im Bereich von 3:1 bis 1:6 und das Gewichtsverhältnis von (a+b):c im Bereich von 3:1 bis 1:3 liegt,
d) 5 bis 97,5 Gew.-% mindestens eines organischen oder anorganischen Builderstoffes, ausgewählt aus der Gruppe der Oligo- und Polycarbonsäuren oder deren wasserlöslichen Salzen sowie der Alkalimetall-phosphate, -silikate, -borate, -carbonate und -hydroxide,
e) bis 100 Gew.-% an pulverförmigen oder flüssigen Hilfsstoffen oder Stellmitteln.

Die erfindungsgemäßen demulgierenden Reinigungsmittel besitzen ein hervorragendes Reinigungspotential. Aufgrund der guten demulgierenden Wirksamkeit dieser Reinigungsmittel scheiden sich die entfernten ölhaltigen Kontaminationen bei Verdünnung der wäßrigen Anwendungslösung von selbst ab. Auf diese Art und Weise von den Substratoberflächen abgewaschene Fette und Öle lassen sich so leicht und problemlos aus wäßrigen Medien entfernen, beispielsweise über simple Ölabscheider. Auf diese Art und Weise resultieren stets Vorfluter-geeignete Abwässer.

In der vorstehend genannten allgemeinen Formel (I) der Komponente (a) (Alkyl-ethoxylate) steht R¹ für einen linearen Alkylrest mit 8 C-Atomen. Als Substituent R¹ kommt somit folgender Rest in Frage:
n-Octyl. Die Anzahl der Ethoxyreste im Molekül - n - liegt im Bereich von 4 bis 6. Im Sinne der Erfindung werden insbesondere als Komponente (a) entsprechende Anlagerungsprodukte von Ethylenoxid an Fettalkohole verwendet. Derartige Fettalkoholethoxylate können sowohl einzeln oder in Kombination Verwendung finden.

Nach einer bevorzugten Ausführungsform der vorliegenden Erfindung verwendet man als Komponente (a) insbesondere das Anlagerungsprodukt von 4 Mol Ethylenoxid an n-Octanol.

In der vorstehend genannten allgemeinen Formel (II) der Komponente (b) steht R² für einen verzweigten Alkylrest mit 8 bis 9 C-Atomen. Auch diese Monocarbonsäuren der Komponente (b) können sowohl alleine als auch in-Kombination Verwendung finden. Als wasserlösliche Salze derartiger Monocarbonsäuren kommen insbesondere die Alkalimetallsalze, vorzugsweise deren Natriumsalze, in Frage.

Nach einer weiteren bevorzugten Ausführungsform der vorliegenden Erfindung wird als Komponente (b) vorzugsweise die 2-Ethylhexansäure eingesetzt.

Als Komponente (c) wird in den erfindungsgemäßen demulgierenden Reinigungsmitteln mindestens ein anionisches Tensid eingesetzt, welches ausgewählt ist aus der Gruppe der Alkylsulfate der allgemeinen Formel (III), der Alkylpolyglykolethersulfate der allgemeinen Formel (IV) sowie der Alkylarylsulfonate der allgemeinen Formel (V). In den vorstehend definierten allgemeinen Formeln (III) und (IV) bedeuten die Substituenten R³ und R⁴ unabhängig voneinander jeweils lineare oder verzweigte Alkylreste mit 10 bis 18 C-Atomen. Somit kommen als Substituenten R³ und R⁴ die folgenden Reste in Frage: n-Decyl, n-Undecyl, n-Dodecyl, n-Tridecyl, n-Tetradecyl, n-Pentadecyl, n-Hexadecyl, n-Heptadecyl und n-Octadecyl sowie die verzweigtkettigen Isomere der genannten Alkylreste. Die Anzahl der Ethylenoxideinheiten - m - in den Alkylpolyglykolethersulfaten der allgemeinen Formel (IV) liegt im Bereich von 1 bis 6. Der Rest R⁵ in den Alkylarylsulfonaten der allgemeinen Formel (V) steht für Alkylbenzolreste mit 7 bis 9 C-Atomen, ausgewählt aus der Gruppe Toluol, Xylol, Mesithylen und Cumol. In den allgemeinen Formeln (III), (IV) und (V) bedeutet Me jeweils ein Alkalimetallatom, vorzugsweise Natrium.

Der Gehalt der erfindungsgemäßen Reinigungsmittel an den vorstehend definierten Komponenten (a), (b) und (c) beträgt insgesam 2,5 bis 12,5 Gew.-%. Ferner ist es im Sinne der Erfindung von Bedeutung, daß das Gewichtsverhältnis der Komponente (a) zu der Komponente (b) im Bereich von 3 : 1 bis 1 : 6 liegt und ferner das Gewichtsverhältnis der Summe der Komponenten (a) und (b) zu der Komponenten (c) im Bereich von 3 : 1 bis 1 : 3.

Nach einer weiteren bevorzugten Ausführungsform der vorliegenden Erfindung setzt man als Komponente (c) ein C₁₂₋₁₄-Fettalkoholsulfat-Natriumsalz und/oder ein C₁₂₋₁₄-Fettalkoholethersulfat-Natriumsalz mit 3 bis 5 Mol Ethylenoxid und/oder das Cumolsulfonat-Natriumsalz ein.

Zur Unterstützung der Wirksamkeit der erfindungsgemäßen demulgierenden Reinigungsmittel enthalten diese mindestens einen organischen oder anorganischen Builderstoff. Als solche kommen beispielsweise Oligo- oder Polycarbonsäuren sowie deren wasserlösliche Salze in Frage, beispielsweise Ethylendiamintetraessigsäure, Nitrilotriessigsäure, Diethylentriaminpentaessigsäure oder n-(2-Hydroxyethyl)-ethylendiamintriessigsäure, vorzugsweise in Form ihrer Alkalimetallsalze, insbesondere der Natriumsalze. Weitere geeignete Buildersubstanzen im Sinne der Erfindung sind Alkalimetall-Phosphate, -Polyphosphate, -Silikate, -Borate, -Carbonate und/oder -Hydroxide, vorzugsweise gleichfalls in Form der entsprechenden Natriumsalze.

Im Sinne der Erfindung werden als Builderstoffe vorzugsweise die Natriumsalze der Ethylendiamintetraessigsäure und/oder der Nitrilotriessigsäure verwendet.

Die erfindungsgemäßen demulgierenden Reinigungsmittel enthalten ferner pulverförmige oder flüssige Hilfsstoffe und/oder Stellmittel, welche die Anteile der in den Reinigungsmitteln enthaltenen Komponenten (a), (b), (c) und (d) auf 100 Gew.-% ergänzen. Sie dienen insbesondere zur Konfektionierung von entweder pulverförmigen oder aber flüssigen Formulierungen der erfindungsgemäßen Reinigungsmittel. Sind flüssige Formulierungen erwünscht, so wird insbesondere Wasser als Stellmittel verwendet. Geeignete pulverförmige Stellmittel, die dann zu pulverförmigen Formulierungen führen, sind Alkalimetall-Sulfate oder -Carbonate, insbesondere in Form der Natriumsalze, oder Harnstoff. Weiterhin können die erfindungsgemäßen Reinigungsmittel als Hilfsstoffe auch geringe Mengen von Ölsäure oder deren Natriumsalz sowie von Diethanolamin und/oder Triethanolamin enthalten.

Die Herstellung der erfindungsgemäßen Reinigungsmittel erfolgt durch Vermischen der vorstehend genannten Komponenten in den jeweiligen Mengen nach an sich bekannten Methoden. Die Lagerung bzw. der Versand der Reinigungsmittel erfolgt in der Regel in Form eines die Kombination der angegebenen Komponenten enthaltenen wäßrigen oder pulverförmigen Konzentrates, auf welche sich auch die angegebenen Mengen (in Gew.-%) beziehen. Zur Reinigung und Entfettung von lackierten und unlackierten Oberflächen von Fahrzeugen, Motoren, Fußböden und Wänden etc. werden die erfindungsgemäßen demulgierenden Reinigungsmittel - je nach Applikationsart und Verschmutzungsgrad der zu reinigenden Flächen - in beliebiger Verdünnung mit Wasser eingesetzt. Im Sinne der Erfindung ist es hierbei bevorzugt, daß man die Reinigungsmittel in mit Wasser verdünnten Anwendungslösungen zum Reinigen und Entfetten von harten Oberflächen verwendet, wobei die Konzentration der Komponenten (a), (b) und (c) in diesen Anwendungslösungen insgesamt 0,01 bis 3 Gew.-%, insbesondere 0,025 bis 1 Gew.-%, beträgt.

Der pH-Wert dieser wäßrigen Anwendungslösungen liegt im Bereich von 7,5 bis 13, insbesondere im Bereich von 9,5 bis 11,5.

Die Erfindung wird im Folgenden durch Ausführungsbeispiele weiter erläutert (die Abkürzung EO steht für Ethylenoxid):

### Beispiel 1

Ein flüssiges Reinigungsmittel wird durch Mischen von
1,8 Gew.-% eines Kondensationsproduktes von n-Octanol an 4 Mol EO,
1,8 Gew.-% 2-Ethylhexansäure,
0,3 Gew.-% C₁₂-C₁₄-Fettalkoholethersulfat mit 3 Mol EO-Natriumsalz,
2,6 Gew.-% Natriumcumolsulfonat,
28,0 Gew.-% Ethylendiamintetraessigsäure-Natriumsalz,
0,8 Gew.-% Triethanolamin,
0,4 Gew.-% Ölsäure
64,3 Gew.-% Wasser
hergestellt.

### Beispiel 2

Ein pulverförmiges Reinigungsmittel wird durch Mischen von
3,0 Gew.-% eines Kondensationsproduktes von n-Octanol an 4 Mol EO
2,0 Gew.-% 2-Ethylhexansäure,
1,0 Gew.-% C₁₂-C₁₄-Fettalkoholsulfat-Natriumsalz,
3,0 Gew.-% Natriumcumolsulfonat,
36,8 Gew.-% Nitrilotriessigsäure-Natriumsalz
1,0 Gew.-% Ölsäure,
38,6 Gew.-% Natriumcarbonat
14,6 Gew.-% Harnstoff
hergestellt.

### Vergleichsbeispiel (Handelsprodukt gemäß DE-A-35 30 623)

Ein Vergleichsreiniger wurde durch Mischen von
5,0 Gew.-% eines Kondensationsproduktes von n-Octanol an 4 Mol EO,
1,6 Gew.-% Natriumcumolsulfonat,
2,4 Gew.-% Ethylendiamintetraessigsäure-Natriumsalz
42,0 Gew.-% einer Mischung von Diethanolamin und Triethanolamin im Verhältnis 2 : 1, und
49,0 Gew.-% Wasser
hergestellt.

### Anwendungsbeispiel 1: Ölwerte im Abwasser

Mit den vorstehenden Reinigungsmitteln gemäß Beispielen 1 und 2 sowie dem Vergleichsbeispiel wurden gemäß der Technischen Liefervorschrift der Deutschen Bundesbahn TL 918 81, Blatt 6, ölhaltige Abwässer hergestellt. Die Konzentration der Reinigungsmittel in den wäßrigen Losungen betrug 1,2 Gew.-%; die Ölbelastung - erzeugt mit Squalan als Mineralöl - 1000 ppm. Nach Abtrennung der Ölphase von der wäßrigen Phase wurden die Restölwerte in der letzteren gemäß der zitierten Technischen Liefervorschrift bestimmt. Hierbei resultierten die folgenden Restölwerte im Abwasser:

| | |
|---|---|
| Beispiel 1: | 12 ppm |
| Beispiel 2: | 31 ppm |
| Vergleichsbeispiel: | 78 ppm |

Die Abtrennzeit beziehungsweise Ruhezeit zur Phasenseparation betrug bei den Beispielen 1 und 2 nur 5 Minuten, im Vergleich zu einer Zeit von 30 Minuten, die beim Vergleichsreiniger erforderlich war.

### Anwendungsbeispiel 2: Reinigungswirkung

Prüfung der Reinigungswirkung und relativen Reinigung wirkung WRᵣₑₗ (wiederum im Vergleich zu dem Reiniger gemäß der DE-A-35 30 623).

Eine lackierte, stark verschmutzte Innenseite einer PKW-Motorhaube wurde senkrecht aufgestellt. Aus den Reinigungsmitteln gemäß Beispielen 1, 2 und dem Vergleichsbeispiel wurden jeweils durch Verdünnen mit Wasser (16 °d) 2,5 Gew.-%ige Reinigungsmittellösungen als Prüflösungen hergestellt.

In diese Prüflösungen wurden jeweils Viskoseschwämme mit den Abmessungen 90 x 50 x 40 mm gegeben, satt getränkt und jeweils einzeln zum Aus laufen der überschüssigen Lösung 3 min hochkant aufgestellt.

Diese so präparierten Schwämme wurden einer neben dem anderen in einem Winkel von 45 ° mit der Kante je einmal pro Sekunde mit geringem Druck über die verschmutzte Fläche gewischt, bis die Fläche sauber war. Das Tränken, Hochkantaufstellen und Wischen wurde zehnmal vorgenommen und die erhaltenen Werte gemittelt.

Die Ermittlung der Reinigungswirkung und der relativen Reinigungswirkung RWᵣₑₗ erfolgte in der Weise, daß die Zahl der Wischungen mit dem Vergleichsreiniger durch die Zahl der Wischungen mit dem zu prüfenden erfindungsgemäßen Reiniger geteilt wurde. Der Quotient ergab die relative Reinigungswirkung RWᵣₑₗ, bezogen auf den Vergleichsreiniger. Es ergaben sich für die Reinigungsmittelzusammensetzungen folgende Werte:

| | |
|---|---|
| Reinigungsmittelzusammensetzung gemäß Beispiel 1: | 2,4 |
| Reinigungsmittelzusammensetzung gemäß Beispiel 2: | 2,6 |
| Reinigungsmittelzusammensetzung gemäß Vergleichsbeispiel (Standard): | 1,0 |

## Patentansprüche

1. Demulgierende, pulverförmige oder flüssige Reinigungsmittel auf Basis von nichtionischen Tensiden, anionischen Tensiden und Buildersubstanzen und frei von wasserunlöslichen organischen Lösungsmitteln, dadurch gekennzeichnet, daß sie eine Kombination der folgenden Bestandteile enthalten:
a) mindestens ein Alkyl-ethoxylat der allgemeinen Formel (I):
R¹-O-(CH₂CH₂O)ₙ-H (I)
worin R¹ einen linearen Alkylrest mit 8 C-Atomen und n eine Zahl im Bereich von 4 bis 6 bedeuten,
b) mindestens eine Monocarbonsäure oder deren wasserlösliche Salze der allgemeinen Formel (II):
R²-COOH (II)
worin R² einen verzweigten Alkylrest mit 8 bis 9 C-Atomen bedeutet,
c) mindestens ein anionisches Tensid, ausgewählt aus der Gruppe der
c1) Alkylsulfate der allgemeinen Formel (III):
R³-O-SO₃Me (III)
c2) Alkyl-polyglykolether-sulfate der allgemeinen Formel (IV):
R⁴-O-(CH₂CH₂O)ₘ-SO₃Me (IV)
c3) Alkylarylsulfonate der allgemeinen Formel (V):
R⁵-SO₃-Me (V)
worin R³ und R⁴ unabhängig voneinander jeweils lineare oder verzweigte Alkylreste mit 10 bis 18 C-Atomen, m eine Zahl im Bereich von 1 bis 6, R⁵ Alkylbenzolreste mit 7 bis 9 C-Atomen und Me jeweils ein Alkalimetallatom bedeuten,
wobei der Gehalt der Reinigungsmittel an den vorstehenden Komponenten a, b und c insgesamt 2,5 bis 12,5 Gew.-% beträgt und das Gewichtsverhältnis von a zu b im Bereich von 3:1 bis 1:6 und das Gewichtsverhältnis von (a+b):c im Bereich von 3:1 bis 1:3 liegt,
d) 5 bis 97,5 Gew.-% mindestens eines organischen oder anorganischen Builderstoffes, ausgewählt aus der Gruppe der Oligo- und Polycarbonsäuren oder deren wasserlöslichen Salzen sowie der Alkalimetall-phosphate, -silikate, -borate, -carbonate und -hydroxide,
e) bis 100 Gew.-% an pulverförmigen oder flüssigen Hilfsstoffen oder Stellmitteln.

2. Reinigungsmittel nach Anspruch 1, dadurch gekennzeichnet, daß sie als Komponente (a) ein Anlagerungsprodukt von 4 Mol Ethylenoxid an n-Octanol enthalten.

3. Reinigungsmittel nach Anspruch 1, dadurch gekennzeichnet, daß sie als Komponente (b) 2-Ethylhexansäure enthalten.

4. Reinigungsmittel nach Anspruch 1, dadurch gekennzeichnet, daß sie als Komponente (c) ein C₁₂₋₁₄-Fettalkoholsulfat-Natriumsalz und/oder ein C₁₂₋₁₄-Fettalkoholethersulfat-Natriumsalz mit 3 bis 5 Mol Ethylenoxid und/oder Cumolsulfonat-Natriumsalz enthalten.

5. Reinigungsmittel nach einem der Ansprüche 1 bis 4, dadurch gekennzeichnet, daß sie als Builderstoff das Natriumsalz der Ethylendiamintetraessigsäure und/oder der Nitrilotriessigsäure enthalten.

6. Reinigungsmittel nach einem der Ansprüche 1 bis 5, dadurch gekennzeichnet, daß sie als Hilfsstoffe und/oder Stellmittel Ölsäure, Natriumcarbonat, Harnstoff und/oder Wasser enthalten.

7. Verwendung der Reinigungsmittel nach einem der Ansprüche 1 bis 6 zum Reinigen und Entfetten von harten Oberflächen, dadurch gekennzeichnet, daß die Konzentration der Komponenten (a), (b) und (c) in den mit Wasser verdünnten Anwendungslösungen insgesamt 0,01 bis 3 Gew.-%, insbesondere 0,025 bis 1 Gew.-%, beträgt.

## Claims

1. Demulsifying, powder-form or liquid cleaning preparations based on nonionic surfactants, anionic surfactants and builders and free from water-insoluble organic solvents, characterized in that they contain a combination of the following constituents:
a) at least one alkyl ethoxylate corresponding to general formula (I):
R¹-O-(CH₂CH₂O)ₙ-H (I)
in which R¹ is a linear alkyl radical containing 8 carbon atoms and n is a number of 4 to 6,
b) at least one monocarboxylic acid corresponding to general formula (II):
R²-COOH (II)
in which R² is a branched alkyl radical containing 8 to 9 carbon atoms, or water-soluble salts thereof,
c) at least one anionic surfactant selected from the group consisting of
c1) alkyl sulfates corresponding to general formula (III):
R³-O-SO₃Me (III)
c2) alkyl polyglycol ether sulfates corresponding to general formula (IV):
R⁴-O-(CH₂CH₂O)ₘ-SO₃Me (IV)
c3) alkylaryl sulfonates corresponding to general formula (V):
R⁵-SO₃-Me (V)
in which R³ and R⁴ independently of one another represent linear or branched alkyl radicals containing 10 to 18 carbon atoms, m is a number of 1 to 6, R⁵ represents alkylbenzene groups containing 7 to 9 carbon atoms and Me is an alkali metal atom,
the total content of components a), b) and c) in the cleaning preparation being from 2.5 to 12.5% by weight, the ratio by weight of a) to b) being from 3:1 to 1:6 and the ratio by weight of (a+b) to c being from 3:1 to 1:3,
d) 5 to 97.5% by weight of at least one organic or inorganic builder selected from the group consisting of oligo- and polycarboxylic acids or water-soluble salts thereof and the alkali metal phosphates, silicates, borates, carbonates and hydroxides,
e) up to 100% by weight of powder-form or liquid auxiliaries or diluents.

2. Cleaning preparations as claimed in claim 1, characterized in that they contain an adduct of 4 moles of ethylene oxide with n-octanol as component (a).

3. Cleaning preparations as claimed in claim 1, characterized in that they contain 2-hexyl hexanoic acid as component (b).

4. Cleaning preparations as claimed in claim 1, characterized in that they contain a C₁₂₋₁₄ fatty alcohol sulfate sodium salt and/or a C₁₂₋₁₄ fatty alcohol ether sulfate sodium salt containing 3 to 5 moles of ethylene oxide and/or the sodium salt of cumenesulfonate as component (c).

5. Cleaning preparations as claimed in any of claims 1 to 4, characterized in that they contain the sodium salt of ethylenediamine tetraacetic acid and/or nitrilotriacetic acid as builder.

6. Cleaning preparations as claimed in any of claims 1 to 5, characterized in that they contain oleic acid, sodium carbonate, urea and/or water as auxiliaries and/or diluents.

7. The use of the cleaning preparations claimed in any of claims 1 to 6 for cleaning and degreasing hard surfaces, characterized in that the concentration of components (a), (b) and (c) together in the water-diluted in-use solutions is from 0.01 to 3% by weight and, more particularly, from 0.025 to 1% by weight.

## Revendications

1. Détergents désémulsifiants, pulvérulents ou liquides, à base d'agents tensioactifs non ioniques, d'agents tensioactifs anioniques et de substances faisant office d'adjuvants, et exempts de solvants organiques insolubles dans l'eau, caractérisés en ce qu'ils contiennent une combinaison des constituants ci-après :
a) au moins un éthoxylate d'alkyle répondant à la formule générale (I) :
R¹-O-(CH₂CH₂O)ₙ-H (I)
dans laquelle R¹ représente un radical alkyle linéaire contenant 8 atomes de carbone et n représente un nombre dans le domaine de 4 à 6,
b) au moins un acide monocarboxylique ou ses sels hydrosolubles, répondant à la formule générale (II) :
R²-COOH (II)
dans laquelle R² représente un radical alkyle ramifié contenant 8 ou 9 atomes de carbone,
c) au moins un agent tensioactif anionique choisi parmi le groupe
c1) des alkylsulfates répondant à la formule générale (III) :
R³-O-SO₃Me (III)
c2) des alkyl-polyglycol-éther-sulfates répondant à la formule générale (IV) :
R⁴-O-(CH₂CH₂O)ₘ-SO₃Me (IV)
c3) des alkylarylsulfonates répondant à la formule générale (V) :
R⁵-SO₃-Me (V)
où R³ et R⁴ représentent, indépendamment l'un de l'autre, respectivement des radicaux alkyle linéaires ou ramifiés contenant de 10 à 18 atomes de carbone, m représente un nombre dans le domaine de 1 à 6, R⁵ représente des radicaux d'alkylbenzène contenant de 7 à 9 atomes de carbone et Me représente, respectivement, un atome de métal alcalin,
dans lesquels la teneur des détergents en composants a, b et c que l'on vient de citer s'élève, au total, de 2,5 à 12,5% en poids, et le rapport pondéral de a à b se situe dans le domaine de 3:1 à 1:6, et le rapport pondéral de (a+b):c se situe dans le domaine de 3:1 à 1:3,
d) de 5 à 97,5% en poids d'au moins une substance organique ou inorganique faisant office d'adjuvant, choisie parmi le groupe des acides oligo- et polycarboxyliques ou de leurs sels hydrosolubles, ainsi que des phosphates, des silicates, des borates, des carbonates et des hydroxydes de métaux alcalins,
e) jusqu'à 100% en poids d'adjuvants ou de régulateurs pulvérulents ou liquides.

2. Détergents selon la revendication 1, caractérisés en ce qu'ils contiennent, comme composant (a), un produit d'addition de 4 moles d'oxyde d'éthylène à du n-octanol.

3. Détergents selon la revendication 1, caractérisés en ce qu'ils contiennent, comme composant (b), l'acide 2-éthylhexanoïque.

4. Détergents selon la revendication 1, caractérisés en ce qu'ils contiennent, comme composant (c), un sel de sodium de sulfate d'alcool gras en C₁₂-C₁₄ et/ou un sel de sodium d'éthersulfate d'alcool gras en C₁₂-C₁₄ avec de 3 à 5 moles d'oxyde d'éthylène et/ou du sel de sodium de sulfonate de cumène.

5. Détergents selon l'une quelconque des revendications 1 à 4, caractérisés en ce qu'ils contiennent, comme substance faisant office d'adjuvant, le sel de sodium de l'acide éthylènediaminetétracétique et/ou de l'acide nitrilotriacétique.

6. Détergents selon l'une quelconque des revendications 1 à 5, caractérisés en ce qu'ils contiennent, comme adjuvants et/ou comme régulateurs, l'acide oléique, le carbonate de sodium, de l'urée et/ou de l'eau.

7. Utilisation des détergents selon l'une quelconque des revendications 1 à 6, pour nettoyer et dégraisser des surfaces dures, caractérisée en ce que la concentration des composants (a), (b) et (c) dans les solutions d'utilisation diluées avec de l'eau s'élève, au total, de 0,01 à 3% en poids, en particulier de 0,025 à 1% en poids.
